# FASCICULE DE BREVET EUROPEEN

(11) **EP 2 887 152 B1**
(45) Date de publication et mention de la délivrance du brevet: **04.01.2023**
(21) Numéro de dépôt: 14193409.1
(22) Date de dépôt: 17.11.2014
(51) Int. Cl.: G04B 17/06

(54) **Spiral polygonal pour un résonateur horloger**
Polygonale Spirale für Schwinger einer Uhr
Polygonal hairspring for a timepiece resonator

(30) Priorité: 16.12.2013 EP 13197318
(43) Date de publication de la demande: 24.06.2015
(73) Titulaire: ETA SA Manufacture Horlogère Suisse, 2540 Grenchen (CH)
(72) Inventeur: Conus, Thierry, 2543 Lengnau (CH); Helfer, Jean-Luc, 2525 Le Landeron (CH); Jeanneret, Laurent, 25130 Villers Le Lac (CH)
(74) Mandataire: Collé, Emmanuel

(56) Documents cités:
- EP-A1- 2 233 989
- EP-A1- 2 407 831
- FR-A- 1 546 209

## Description

### Domaine de l'invention

L'invention se rapporte à un spiral polygonal destiné à diminuer le risque de collement entre ses spires afin d'améliorer la marche d'un résonateur dans lequel ledit spiral est utilisé.

### Arrière-plan de l'invention

Il est habituel dans l'horlogerie de former des spiraux dont l'enroulement de la lame épouse sensiblement la trajectoire d'une spirale d'Archimède. Toutefois, il a été remarqué que des collements de spires pouvaient être engendrés depuis l'utilisation en horlogerie des nouveaux matériaux comme par exemple du silicium cristallin.

Le document EP 2 407 831 décrit un spiral en matériau cassant comme le silicium, le diamant ou le quartz dont les spires sont formées par des sections prismatiques.

### Résumé de l'invention

Le but de la présente invention est de pallier tout ou partie les inconvénients cités précédemment en proposant une alternative au spiral habituel qui évite le collement des spires entre elles.

A cet effet, selon un mode de réalisation, l'invention se rapporte à un spiral monobloc pour un résonateur horloger comportant une lame pleine enroulée sur elle-même selon plusieurs spires caractérisé en ce qu'au moins une partie de la lame est formée par une succession de portions prismatiques solidaires entre elles afin de former un spiral polygonal et en ce que des longueurs des portions prismatiques formant ledit spiral ne sont pas constantes, lesdites longueurs des portions prismatiques diminuant, de manière continue, de la première portion prismatique de la spire interne jusqu'à la dernière portion prismatique de la spire externe dudit spiral.

Avantageusement selon le mode de réalisation de l'invention, le spiral polygonal ainsi obtenu permet de diminuer géométriquement le risque de collement entre spires, voire de limiter strictement la surface de contact entre spires à la surface de jonction entre deux portions prismatiques de la lame ou entre deux portions rectangulaires de la face d'une spire.

Conformément à d'autres variantes avantageuses de l'invention :
- selon une variante, au moins deux portions prismatiques adjacentes forment un angle obtus entre elles ;
- selon une autre variante la spire interne est solidaire d'une virole agencée pour être fixée à un axe ;
- selon une ultérieure variante, le spiral est formé à base d'un matériau comportant du silicium.

Enfin, l'invention se rapporte également à une pièce d'horlogerie caractérisée en ce qu'elle comporte au moins un spiral selon l'une des variantes précédentes.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue schématique de deux portions prismatiques adjacentes
- les figures 2 et 3 sont des vues de dessus partielles de deux exemples du spiral ;
- la figure 4 est une vue en perspective partielle d'une virole et du début de spire interne du spiral ;
- les figures 5 et 6 sont des vues de dessus d'alternatives du spiral.
- les figures 7 à 10 sont des vues de dessus d'alternatives ou variantes du spiral.
- selon une variante non comprise dans l'invention, les longueurs des portions rectangulaires de l'une ou l'autre desdites au moins deux faces opposées augmentent, de manière continue, de la première portion rectangulaire de la spire interne jusqu'à la dernière portion rectangulaire de la spire externe dudit spiral ;
- selon une variante, l'épaisseur de la lame est localement épaissie afin d'y augmenter sa rigidité ;
- selon une variante, la spire interne est solidaire d'une virole agencée pour être fixée à un axe ;
- selon une variante, le spiral est monobloc ;
- selon les deux modes de réalisation, le spiral est formé à base d'un matériau comportant du silicium.

Enfin, l'invention se rapporte également à une pièce d'horlogerie comportant au moins un spiral selon les revendications annexées.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue schématique de deux portions prismatiques adjacentes ;
- les figures 2 et 3 sont des vues de dessus partielles de deux exemples de spiral ;
- la figure 4 est une vue en perspective partielle d'une virole et du début de spire interne ;
- les figures 5 et 6 sont des vues de dessus d'alternatives ;
- les figures 7 à 10 sont des vues de dessus d'alternatives ou variantes du spiral.

### Description détaillée des modes de réalisation préférés

La présente invention se rapporte à un spiral destiné au domaine de l'horlogerie. Plus précisément, le spiral est destiné à être monté dans une pièce d'horlogerie comme, par exemple, en coopération avec un balancier pour former un résonateur balancier - spiral formant l'organe réglant de la pièce d'horlogerie.

Comme expliqué ci-dessus, il a été remarqué que des collements de spires pouvaient être engendrés avec l'utilisation de spiraux en silicium cristallin. En effet, les hauteurs des spires se faisant faces sont tellement lisses qu'une adhérence peut être engendrée par simple rapprochement de deux spires lors, par exemple, d'un choc subi par la pièce d'horlogerie. Cette adhérence peut encore être augmentée par la contamination du spiral par des impuretés ou du lubrifiant lors de la fabrication ou au porté.

Le spiral 1, 11, 21, 31, 41, 51, 61, 71 décrit comporte une lame 3, 13, 23, 33, 43, 53, 63, 73 pleine, c'est-à-dire ne comportant pas d'évidement ou d'ajourage, comprenant une longueur L, une hauteur H et une épaisseur E. La lame 3, 13, 23, 33, 43, 53, 63, 73 est enroulée sur elle-même selon plusieurs spires S₁, S₂, S'₁, S'₂, S₃, Sₑₓₜ, Sᵢₙₜ.

Avantageusement, au moins une partie de la lame 3, 23, 43, 63 est formée par une succession de portions P₁, P₂, Pₓ, P'ₓ, P_{y}, P'_{y}, P_{z} prismatiques solidaires entre elles afin d'obtenir un spiral 1, 21, 41, 61 polygonal.

Le spiral 1, 21, 41, 61 polygonal ainsi obtenu permet de diminuer géométriquement le risque de collement entre spires S₁, S₂, S'₁, S'₂, S₃, Sₑₓₜ, Sᵢₙₜ, voire de limiter strictement la surface de contact entre spires S₁, S₂, S'₁, S'₂, S₃, Sₑₓₜ, Sᵢₙₜ à la surface de jonction entre deux portions P₁, P₂, Pₓ, P'ₓ, P_{y}, P'_{y}, P_{z} prismatiques. En effet, chaque jonction forme un angle *α* entre chaque portion P comme, dans l'exemple de la figure 1, l'angle *α_{z1}* entre la portion P_{z} et la portion P_{z+1}. On comprend donc que la spire S₃ possède, au niveau de chaque jonction, une surface de contact 5 sensiblement verticale et parallèle à la hauteur H qui fait face à la spire immédiatement consécutive.

Comme expliqué ci-dessus, la lame 3, 23, 43, 63 devant être enroulée sur elle-même, au moins deux portions prismatiques P₁, P₂, Pₓ, P'ₓ, P_{y}, P'_{y}, P_{z} adjacentes forment, préférentiellement selon l'invention, un angle *α* obtus, c'est-à-dire un angle *α* inférieur à 180° mais supérieur à 90°. En effet, toutes les portions P₁, P₂, Pₓ, P'ₓ, P_{y}, P'_{y}, P_{z} n'ont pas à être strictement non alignées et certaines portions P₁, P₂, Pₓ, P'ₓ, P_{y}, P'_{y}, P_{z} consécutives peuvent avoir l'utilité d'être solidaires selon un angle a, par exemple, égal à 180°.

Il est bien-sûr également possible que chaque portion P₁, P₂, Pₓ, P'ₓ, P_{y}, P'_{y}, P_{z} prismatique soit solidarisée à au moins une autre portion prismatique adjacente selon un angle obtus. Un tel exemple est illustré aux figures 2 et 5.

A la figure 2, on peut voir partiellement un spiral 21 formé par une lame 23 unique dont deux spires successives S₁, S₂ sont formées respectivement par les portions Pₓ, Pₓ₊₁, Pₓ₊₂, Pₓ₊₃ et les portions P_{y}, P_{y+1}, P_{y+2}, P_{y+3}, P_{y+4}. La spire S₁ en trait plein est référencée S_{1'} en trait discontinu pour illustrer son déplacement lors d'un choc. On remarque alors immédiatement que, contrairement à un spiral classique, seules les jonctions entre les portions Pₓ, Pₓ₊₁, Pₓ₊₂, Pₓ₊₃ entreront, lors d'un choc, en contact avec respectivement les portions P_{y}, P_{y+1}, P_{y+2}, P_{y+3}, P_{y+4}, etc. de la spire S₂ immédiatement consécutive.

Afin d'augmenter les chances que les jonctions entre les portions P₁, P₂, Pₓ, P'ₓ, P_{y}, P'_{y}, P_{z} seules touchent la spire immédiatement consécutive, les longueurs des portions P₁, P₂, Pₓ, P'ₓ, P_{y}, P'_{y}, P_{z} prismatiques formant la spire interne dudit spiral peuvent être plus grandes que les longueurs des portions P₁, P₂, Pₓ, P'ₓ, P_{y}, P'_{y}, P_{z} prismatiques formant la spire externe dudit spiral.

Toutefois, dans le but de totalement éviter le contact hors des jonctions, les longueurs des portions P₁, P₂, Pₓ, P'ₓ, P_{y}, P'_{y}, P_{z} prismatiques diminuent, de manière continue, de la première portion prismatique de la spire interne jusqu'à la dernière portion prismatique de la spire externe dudit spiral quel que soit l'état d'armage du spiral. Un tel exemple est illustré aux figures 3 et 6.

A la figure 3, on peut voir partiellement un spiral 41 formé par une lame 43 unique dont deux spires successives S'₁, S'₂ sont formées respectivement par les portions P'ₓ, P'ₓ₊₁, P'ₓ₊₂, P'ₓ₊₃ et les portions P'_{y}, P'_{y+1}, P'_{y+2}, P'_{y+3}, P'_{y+4.} La spire S'₁ en trait plein est référencée S'_{1'} en trait discontinu pour illustrer son déplacement lors d'un choc. On remarque alors immédiatement que, géométriquement, seules les jonctions de la spire S'₁ entre les portions P'ₓ, P'ₓ₊₁, P'ₓ₊₂, P'ₓ₊₃ sont capables d'entrer, lors d'un choc, en contact avec respectivement les portions P'_{y}, P'_{y+1}, P'_{y+2}, P'_{y+3}, P'_{y+4}, etc. de la spire S'₂ immédiatement consécutive.

Dans les exemples des figures 1 à 5, les faces Fᵢₙₜ, Fₑₓₜ opposées de chaque portion prismatique d'une spire étant en vis-à-vis avec au moins une autre spire, sont préférentiellement symétriques, c'est-à-dire parallèles. Toutefois, les faces Fᵢₙₜ, Fₑₓₜ opposées de chaque portion prismatique d'une spire pourraient également être asymétriques afin que la section formée par la hauteur H sur l'épaisseur E soit continûment variable, c'est-à-dire augmente et/ou diminue, en permanence sur chaque portion prismatique. Ainsi, l'asymétrie entre les deux faces Fᵢₙₜ, Fₑₓₜ opposées de chaque portion prismatique induirait une variation continue de l'épaisseur E sur la longueur L de chaque portion prismatique. On comprend alors que les deux bases polygonales des portions prismatiques pourraient être, à titre d'exemple, hexagonales ou trapézoïdales.

Selon une variante ne faisant pas partie de l'invention, les deux faces Fᵢₙₜ, Fₑₓₜ opposées de chaque spire étant en vis-à-vis avec au moins une autre spire, sont asymétriques comme illustré dans les exemples des figures 7 à 10 représentant des vues de dessus. On comprend donc que la section formée par la hauteur H sur l'épaisseur E est continûment variable, c'est-à-dire augmente ou diminue en permanence sur la longueur de la lame du spiral. En effet, l'asymétrie entre les deux faces Fᵢₙₜ, Fₑₓₜ opposées induit une variation continue de l'épaisseur E sur la longueur de la lame du spiral.

Préférentiellement, au moins une partie d'une desdites au moins deux faces Fᵢₙₜ, Fₑₓₜ opposées est formée par une succession de portions rectangulaires solidaires entre elles afin de former un spiral 11, 31, 51, 71 polygonal.

Le spiral 11, 31, 51, 71 polygonal ainsi obtenu permet de diminuer géométriquement le risque de collement entre les spires comprises entre la spire interne Sᵢₙₜ et la spire externe Sₑₓₜ, voire de limiter strictement la surface de contact entre spires à la surface de jonction (symbolisé par un point aux figures 7 à 10) entre deux portions rectangulaires. En effet, comme pour le premier mode de réalisation, chaque jonction forme un angle *α* entre chaque portion rectangulaire. On comprend donc que la spire interne Sᵢₙₜ possède, au niveau de chaque jonction, une surface de contact sensiblement verticale et parallèle à la hauteur H qui fait face à la spire immédiatement consécutive.

Comme expliqué ci-dessus, la lame 13, 33, 53, 73 devant être enroulée sur elle-même, au moins deux portions rectangulaires adjacentes forment, préférentiellement selon l'invention, un angle *α* obtus, c'est-à-dire un angle *α* inférieur à 180° mais supérieur à 90°. En effet, toutes les portions n'ont pas à être strictement non alignées et certaines portions consécutives peuvent avoir l'utilité d'être solidaires selon un angle a, par exemple, égal à 180°.

Il est bien-sûr également possible que chaque portion rectangulaire soit solidarisée à au moins une autre portion rectangulaire adjacente selon un angle obtus comme illustré dans les exemples des figures 7 à 10.

De plus, les longueurs des portions rectangulaires formant ladite une desdites au moins deux faces opposées peuvent ne pas être constante. Ainsi, suivant une première alternative illustrée aux figures 7 et 9, en partant de la spire interne Sᵢₙₜ, la face externe Fₑₓₜ de chaque spire est formée par une succession de portions rectangulaires solidaires entre elles (chaque jonction étant symbolisée par un point), la longueur de chaque portion rectangulaire étant constante.

A l'inverse, suivant une deuxième alternative illustrée aux figures 8 et 10, en partant de la spire interne Sᵢₙₜ, la face externe Fₑₓₜ de chaque spire est formée par une succession de portions rectangulaires solidaires entre elles, la longueur de chaque portion rectangulaire n'étant pas constante.

Préférentiellement, les longueurs des portions rectangulaires augmentent, de manière continue, de la première portion rectangulaire de la face externe Fₑₓₜ de la spire interne Sᵢₙₜ jusqu'à la dernière portion rectangulaire de la face externe Fₑₓₜ de la spire externe Sₑₓₜ du spiral 31, 71.

Comme visible aux figures 7 à 10, chaque face Fᵢₙₜ, Fₑₓₜ opposées de chaque spire étant asymétriques, c'est-à-dire non parallèles, l'autre face est libre quant à sa géométrie contrairement au premier mode de réalisation dans lequel les faces Fᵢₙₜ, Fₑₓₜ opposées de chaque portion prismatique sont préférentiellement symétriques, c'est-à-dire parallèles. Ainsi, selon une première variante, l'autre desdites au moins deux faces Fᵢₙₜ, Fₑₓₜ opposées est formée par une surface unique en forme de spirale comme un spiral habituel.

Dans l'exemple visible à la figure 7, le spiral 11 comporte une face interne Fᵢₙₜ formée par une surface unique en forme de spirale alors que sa face externe Fₑₓₜ est formée par une succession de portions rectangulaires solidaires entre elles (chaque jonction étant symbolisée par un point), la longueur de chaque portion rectangulaire étant constante. On comprend donc que géométriquement l'épaisseur E de la lame 13 n'est pas constante.

Dans l'exemple visible à la figure 8, le spiral 21 comporte une face interne Fᵢₙₜ formée par une surface unique en forme de spirale alors que sa face externe Fₑₓₜ est formée par une succession de portions rectangulaires solidaires entre elles, la longueur de chaque portion rectangulaire n'étant pas constante. Plus précisément, les longueurs des portions rectangulaires augmentent, de manière continue, de la première portion rectangulaire de la face externe Fₑₓₜ de la spire interne Sᵢₙₜ jusqu'à la dernière portion rectangulaire de la face externe Fₑₓₜ de la spire externe Sₑₓₜ du spiral 31. On comprend donc que géométriquement l'épaisseur E de la lame 33 n'est pas non plus constante.

Selon une deuxième variante, l'autre desdites au moins deux faces Fᵢₙₜ, Fₑₓₜ opposées peut également être formée par une succession de portions rectangulaires solidaires entre elles comme pour la première face.

Dans l'exemple visible à la figure 9, chaque face interne Fᵢₙₜ et externe Fₑₓₜ du spiral 51 est formée par une succession de portions rectangulaires solidaires entre elles (chaque jonction étant symbolisée par un point), la longueur de chaque portion rectangulaire étant constante. On remarque que la longueur constante choisie pour chaque face Fᵢₙₜ, Fₑₓₜ n'est pas identique. En effet, la longueur constante de chaque portion rectangulaire de la face interne Fᵢₙₜ est plus petite que la longueur constante de chaque portion rectangulaire de la face externe Fₑₓₜ. On comprend, ici aussi, que géométriquement l'épaisseur E de la lame 53 n'est pas constante.

Dans l'exemple visible à la figure 10, chaque face interne Fᵢₙₜ et externe Fₑₓₜ du spiral 71 est formée par une succession de portions rectangulaires solidaires entre elles (chaque jonction étant symbolisée par un point), la longueur de chaque portion rectangulaire n'étant pas constante. Plus précisément, pour chaque face Fᵢₙₜ, Fₑₓₜ, les longueurs des portions rectangulaires augmentent, de manière continue, de la première portion rectangulaire de la spire interne Sᵢₙₜ jusqu'à la dernière portion rectangulaire de la spire externe Sₑₓₜ du spiral 71. On remarque que la longueur minimale choisie pour chaque face Fᵢₙₜ, Fₑₓₜ n'est pas identique. En effet, la longueur minimale de la première portion rectangulaire de la face interne Fᵢₙₜ est plus petite que la longueur minimale de la première portion rectangulaire de la face externe Fₑₓₜ. On comprend, ici aussi, que géométriquement l'épaisseur E de la lame 73 n'est pas constante.

De plus, le spiral 1, 11, 21, 31, 41, 51, 61, 71 polygonal peut également comporter une spire interne Sᵢₙₜ qui est solidaire d'une virole agencée pour être fixée à un axe. Un tel exemple est illustré à la figure 4. A cette figure 4, on peut voir partiellement un spiral 61 formé par une lame 63 unique dont la spire interne Sᵢₙₜ est formée par les portions P₁, P₂, etc. reliée entre elles par un angle *α₁₂*, la première portion P₁ étant solidaire d'une virole 65. La virole 65 sensiblement en forme de trèfle comporte un trou 64 destiné, par exemple, à recevoir un axe de balancier.

Il est également envisageable, quel que soit le mode de réalisation, que l'épaisseur E de la lame 3, 13, 23, 33, 43, 53, 63, 73 du spiral 1, 11, 21, 31, 41, 51, 61, 71 soit localement modifiée, comme par exemple épaissie, afin de modifier, comme par exemple augmenter, localement la rigidité de la lame 3, 13, 23, 33, 43, 53, 63, 73.

A la lecture des exemples ci-dessus, on comprend que le spiral 1, 11, 21, 31, 41, 51, 61, 71 peut être monobloc, c'est-à-dire que la lame 3, 13, 23, 33, 43, 53, 63, 73 est formée sans discontinuité de matière. Un tel spiral peut être est formé à base d'un matériau comportant du silicium, c'est-à-dire, par exemple, du silicium monocristallin, du silicium polycristallin, du silicium monocristallin dopé, du silicium polycristallin dopé, du carbure de silicium dopé ou non, du nitrure de silicium dopé ou non, de l'oxyde de silicium dopé ou non tel que le quartz ou de la silice. En effet, le gravage anisotrope de tels matériaux peut être réalisé par voie humide ou par voie sèche.

## Revendications

1. Spiral (1, 21, 41, 61) monobloc pour un résonateur horloger comportant une lame (3, 23, 43, 63) pleine enroulée sur elle-même selon plusieurs spires (S₁, S₂, S'₁, S'₂, S₃, Sᵢₙₜ, Sₑₓₜ) dans lequel au moins une partie de la lame (3, 13, 23, 33, 43, 53, 63, 73) est formée par une succession de portions (P₁, P₂, Pₓ, P'ₓ, P_{y}, P'_{y}, P_{z}) prismatiques solidaires entre elles afin de former un spiral (1, 21, 41, 61) polygonal, et dans lequel des longueurs des portions (P₁, P₂) prismatiques formant ledit spiral ne sont pas constantes, **caractérisé en ce que** lesdites longueurs des portions (P₁, P₂, Pₓ, P'ₓ, P_{y}, P'_{y}, P_{z}) prismatiques diminuent de manière continue, de la première portion (P₁) prismatique de la spire interne (Sᵢₙₜ) jusqu'à la dernière portion (Pₓ, P'ₓ, P_{y}, P'_{y}, P_{z}) prismatique de la spire externe dudit spiral.

2. Spiral (1, 21, 41, 61) selon la revendication précédente, **caractérisé en ce qu'**au moins deux portions (P₁, P₂, Pₓ, P'ₓ, P_{y}, P'_{y}, P_{z}) prismatiques adjacentes forment un angle (*α, α_{z1}, α₁₂*) obtus entre elles.

3. Spiral (1, 11, 21, 31, 41, 51, 61, 71) selon l'une des revendications précédentes, **caractérisé en ce que** la spire interne (Sᵢₙₜ) est solidaire d'une virole (65) agencée pour être fixée à un axe.

4. Spiral (1, 11, 21, 31, 41, 51, 61, 71) selon l'une des revendications précédentes, **caractérisé en ce que** le spiral (1, 11, 21, 31, 41, 51, 61, 71) est formé à base d'un matériau comportant du silicium.

5. Pièce d'horlogerie **caractérisée en ce qu'**elle comporte au moins un spiral (1, 11, 21, 31, 41, 51, 61, 71) selon l'une des revendications précédentes.

## Patentansprüche

1. Einteilige Spirale (1, 21, 41, 61) für einen Resonator einer Uhr, die eine volle, um sich selbst in mehreren Windungen (S₁, S₂, S'₁, S'₂, S₃, Sᵢₙₜ, Sₑₓₜ) gewickelte Klinge (3, 23, 43, 63) aufweist, wobei mindestens ein Teil der Klinge (3, 13, 23, 33, 43, 53, 63, 73) von einer Abfolge prismatischer Abschnitte (P₁, P₂, Pₓ, P'ₓ, P_{y}, P'_{y}, P_{z}) gebildet ist, die miteinander fest verbunden sind, um eine polygonale Spirale (1, 21, 41, 61) zu bilden, und wobei Längen der prismatischen Abschnitte (P₁, P₂), die die Spirale bilden, nicht konstant sind, **dadurch gekennzeichnet, dass** die Längen der prismatischen Abschnitte (P₁, P₂, Pₓ, P'ₓ, P_{y}, P'_{y}, P_{z}) vom ersten prismatischen Abschnitt (P₁) der inneren Windung (Sᵢₙₜ) bis zum letzten prismatischen Abschnitt (Pₓ, P'ₓ, P_{y}, P'_{y}, P_{z}) der äußeren Windung der Spirale kontinuierlich abnehmen.

2. Spirale (1, 21, 41, 61) nach vorangehendem Anspruch, **dadurch gekennzeichnet, dass** mindestens zwei benachbarte prismatische Abschnitte (P₁, P₂, Pₓ, P'ₓ, P_{y}, P'_{y}, P_{z}) zwischen sich einen stumpfen Winkel (*α, α_{z1}, α₁₂*) bilden.

3. Spirale (1, 11, 21, 31, 41, 51, 61, 71) nach einem der vorangehenden Ansprüche, **dadurch gekennzeichnet, dass** die innere Windung (Sᵢₙₜ) mit einer Spiralrolle (65) fest verbunden ist, die eingerichtet ist, um an einer Welle befestigt zu sein.

4. Spirale (1, 11, 21, 31, 41, 51, 61, 71) nach einem der vorangehenden Ansprüche, **dadurch gekennzeichnet, dass** die Spirale (1, 11, 21, 31, 41, 51, 61, 71) auf der Basis eines Materials gebildet ist, das Silizium aufweist.

5. Teil für die Uhrmacherei, **dadurch gekennzeichnet, dass** er mindestens eine Spirale (1, 11, 21, 31, 41, 51, 61, 71) nach einem der vorangehenden Ansprüche aufweist.

## Claims

1. One-piece balance spring (1, 21, 41, 61) for a resonator of a timepiece including a solid strip (3, 23, 43, 63) coiled on itself into several coils (S₁, S₂, S'₁, S'₂, S₃, Sᵢₙₜ, Sext), wherein at least one part of the strip (3, 13, 23, 33, 43, 53, 63, 73) is formed by a series of prismatic portions (P₁, P₂, Pₓ, P'ₓ, P_{y}, P'_{y}, P_{z}) integral with each other so as to form a polygonal spring (1, 21, 41, 61), and wherein lengths of the prismatic portions (P₁, P₂) forming said balance spring are not constant, **characterised in that** said lengths of the prismatic portions (P₁, P₂, Pₓ, P'ₓ, P_{y}, P'_{y}, P_{z}) decrease continuously from the first prismatic portion (P₁) of the inner coil (Sᵢₙₜ) to the last prismatic portion (Pₓ, P'ₓ, P_{y}, P'_{y}, P_{z}) of the outer coil of said balance spring.

2. Balance spring (1, 21, 41, 61) according to the preceding claim, **characterised in that** at least two adjacent prismatic portions (P₁, P₂, Pₓ, P'ₓ, P_{y}, P'_{y}, P_{z}) form an obtuse angle (*α, α_{z1}, α₁₂*) there between.

3. Balance spring (1, 11, 21, 31, 41, 51, 61, 71) according to any of the preceding claims, **characterised in that** the inner coil (Sᵢₙₜ) is integral with a collet (65) arranged to be secured to an arbour.

4. Balance spring (1, 11, 21, 31, 41, 51, 61, 71) according to any of the preceding claims, **characterised in that** the balance spring (1, 11, 21, 31, 41, 51, 61, 71) is formed of a material including silicon.

5. Timepiece **characterised in that** the timepiece includes at least one balance spring (1, 11, 21, 31, 41, 51, 61, 71) according to any of the preceding claims.
